# EUROPÄISCHE PATENTSCHRIFT

(11) **EP 2 870 047 B1**
(45) Veröffentlichungstag und Bekanntmachung des Hinweises auf die Patenterteilung: **10.04.2019**
(21) Anmeldenummer: 13756087.6
(22) Anmeldetag: 26.08.2013
(51) Int. Cl.: B61L 23/30, B61L 27/00, B61L 23/06

(54) **BETRIEB EINES SCHIENENFAHRZEUGS**
OPERATION OF A RAIL VEHICLE
FONCTIONNEMENT D'UN VÉHICULE FERROVIAIRE

(30) Priorität: 03.09.2012 DE 102012215574
(43) Veröffentlichungstag der Anmeldung: 13.05.2015
(73) Patentinhaber: Siemens Mobility GmbH, 81739 München (DE)
(72) Erfinder: GEDUHN, Norbert, 31311 Uetze (DE); WERNICKE, Manfred, 10437 Berlin (DE); DEL POZO, Carlos, 38162 Cremlingen (DE)
(86) Internationale Anmeldenummer: PCT/EP2013/067632
(87) Internationale Veröffentlichungsnummer: WO 2014/033089

(56) Entgegenhaltungen:
- EP-A1- 1 637 427
- REISSNER F ET AL: "FUNKFAHRBETRIEB TECHNISCHES KONZEPT", SIGNAL + DRAHT, TELZLAFF VERLAG GMBH. DARMSTADT, DE, Bd. 89, Nr. 9, September 1997 (1997-09), Seiten 28-34, XP000779785, ISSN: 0037-4997
- Olivier Levêque: "ETCS Implementation Handbook", , 15. Mai 2008 (2008-05-15), Seiten 1-79, XP055100452, Paris ISBN: 978-2-74-611499-9 Gefunden im Internet: URL:https://www.uic.org/download.php/publi cation/190_15E.pdf [gefunden am 2014-02-05]
- Benedikt Scheier: "Wirtschaftlichkeitsuntersuchungen von Eisenbahnsystemen anhand von Streckensimulationen am Beispiel einer Nebenstrecke", , 16. Januar 2007 (2007-01-16), Seiten 1-85, XP55100093, Braunschweig Gefunden im Internet: URL:http://elib-v3.dlr.de/47987/1/DA_Schei er_Wirtschaftlichkeitsuntersuchungen_anhan d_Streckensimulationen.pdf [gefunden am 2014-02-04]
- MENSE O ET AL: "Vorschlag zur Einführung von ETCS Level 1 Limited Supervision bei der DB AG", SIGNAL + DRAHT, DVV, vol. 102, no. 9, 1 September 2010 (2010-09-01), pages 6-13, XP001556396, ISSN: 0037-4997

## Beschreibung

Die Erfindung betrifft ein Verfahren zum Betrieb eines Schienenfahrzeugs, eine ETCS-Streckenausrüstung sowie ein entsprechend eingerichtetes Schienenfahrzeug.

Das European Train Control System (kurz ETCS) ist eine Komponente eines einheitlichen europäischen Eisenbahnverkehrsleitsystems, das unter dem Buchstabenkürzel ERTMS entwickelt wurde. Die zweite technische Komponente dieser digitalen Bahntechnologie ist das Bahn-Mobilfunksystem GSM-R. ETCS soll die Vielzahl der in den einzelnen Ländern eingesetzten individuellen Zugsicherungssysteme ablösen.

ETCS übernimmt mehrere Funktionen. Es überwacht die örtliche Höchstgeschwindigkeit, die Höchstgeschwindigkeit des Zuges, die korrekte Fahrtstrecke des Zuges, die Fahrtrichtung, die Eignung des Zuges für die Strecke und die Einhaltung besonderer Betriebsvorschriften.

Diese Informationen werden durch die Bausteine des ETCS verarbeitet:
- streckenseitig die im Gleis verlegten Eurobalisen oder Euroloops bei ETCS Level 1, sowie bei ETCS Level 2 und 3 die mit dem Stellwerk verbundene ETCS-Streckenzentrale (RBC, Radio Block Centre),
- fahrzeugseitig die ETCS-Onboard Unit (OBU), die die empfangenen Daten auswertet, dem Triebfahrzeugführer anzeigt und den Zug im Gefahrenfall automatisch vor einem Gefahrenpunkt zum Halten bringt.

Die ETCS-Fahrzeugeinrichtung (auch bezeichnet als ETCS-Einrichtung) besteht im Wesentlichen aus ETCS-Rechner (auch bezeichnet als "EVC", European Vital Computer), Führerstandsanzeige (DMI, Driver Machine Interface), Wegmesseinrichtung, GSM-R-Übertragungseinrichtung (einschließlich Euroradio), Balisenleser und Bremszugriff.

Neben den ETCS-Levels sind auch ETCS-Modi definiert. Die Modi beschreiben die Zustände, in denen sich der EVC befinden kann. Eine Übersicht findet sich z.B. unter http://de.wikipedia.org/wiki/ETCS oder http://www.era.europa.eu/Document-Register/Pages/UNISIGSUBSET-026.aspx.

Im Rahmen des ETCS sind mehrere Varianten für die Zugbeeinflussung vorgesehen. ETCS Level 1 bezeichnet die Balisen-Zugbeeinflussung, während ETCS Level 2 und Level 3 für Funk-Zugbeeinflussung steht. Dabei sind die ETCS-Level abwärts kompatibel.

In Level 1 ist eine Führerstandsignalisierung vorgesehen, die die bestehende streckenseitige Signalisierung ergänzt oder sogar ersetzt. Die landesspezifischen Streckensignale und Gleisfreimeldesysteme können dabei erhalten bleiben. Die Signalbegriffe werden zusammen mit Streckendaten punktuell über die Balisengruppen als Fahrterlaubnis (MA Movement Authority) auf das Fahrzeug übertragen. Ein Fahrzeugrechner berechnet und überwacht aus diesen Daten kontinuierlich die höchstzulässige Geschwindigkeit und die Bremskurve. Aufgrund der punktuellen Datenübertragung kann die Übertragung der Fahrterlaubnis auf langen Streckenabschnitten nicht erneuert werden. Deshalb werden häufig Infill-Balisen zur Übertragung eines aufgewerteten Signalbegriffs vor dem Erreichen des nächsten Hauptsignals eingesetzt.

Um die Geschwindigkeit und die Fahrtrichtung feststellen zu können, werden Balisen z.B. gruppenweise verlegt, wie dies beispielsweise in EP 1 232 926 B1 beschrieben ist; grundsätzlich werden im ETCS-Sprachgebrauch auch Einzelbalisen als Balisengruppen bezeichnet.

Bei ETCS Level 2 ist eine Funk-Zugbeeinflussung vorgesehen, wobei die Fahrterlaubnis zusammen mit Geschwindigkeitsvorgaben und Streckendaten laufend per Funk auf das Fahrzeug übertragen wird. Balisen dienen hier vorzugsweise als passive Ortungsbalisen. Diese Ortungsbalisen werden z.B. als Referenzpunkte zur Korrektur von Wegmessfehlern genutzt.

Die auf dem Fahrzeug zu erwartenden, d. h. verlinkten, Balisengruppen werden angekündigt, wobei diese Ankündigung in ETCS Level 1 mittels Balisen und in ETCS Level 2 per Funk erfolgt.

Bekannt ist weiterhin die Verwendung sogenannter Wurfbalisen. Dabei werden mindestens zwei Balisen zur Fahrtrichtungserkennung in einer Balisengruppe bzw. zur Erreichung des ETCS-Sicherheitszieles vier Balisen in einer Balisengruppe oder in zwei Balisengruppen zusätzlich temporär verlegt.

Ein Problem besteht in der Sicherung eines Baufelds. So wird ein mit dem Baufeld assoziierter Streckenabschnitt überwiegend mit betrieblichen Prozeduren gesperrt, indem eine entsprechende Sperrung im Stellwerk zusammen mit mechanischen Gleissperren vor Ort vorgenommen wird.

EP 1 637 427 A1 offenbart eine Anordnung zur Zugsicherung auf Strecken- und/oder Bahnhofsgleisen von Schienenbahnen, wobei einem zu sichernden Gleisabschnitt zumindest teilweise zumindest ein erster Gleisfreimeldeabschnitt zugeordnet ist und mindestens eine zugehörige erste Auslösevorrichtung, welche Bestandteil einer punktförmigen Zugbeeinflussung ist, in wenigstens einer Fahrtrichtung vor dem Anfang des ersten Gleisfreimeldeabschnittes vorgesehen ist, wobei sowohl die Wirksamkeit als auch die Unwirksamkeit der ersten Auslösevorrichtung ausschließlich von durch mindestens einen Gleisfreimeldeabschnitt abgegebenen Signalen abhängt, wobei die erste Auslösevorrichtung unter anderem dann automatisch wirksam geschaltet ist, falls für den ersten Gleisfreimeldeabschnitt ein Gleisbesetztsignal vorliegt.

REISSNER FETAL: "FUNKFAHRBETRIEB TECHNISCHES KONZEPT", SIGNAL + DRAHT, TELZLAFF VERLAG GMBH. DARMSTADT, DE, Bd. 89, Nr. 9, 1. September 1997 (1997-09-01), Seiten 28-34, XP000779785, ISSN: 0037-4997 offenbart, dass das Konzept des FunkFahrBetriebs (FFB) hohe und vom Verkehrsaufkommen unabhängige Kosten für Ausrüstung, Unterhaltung und Betrieb einer streckenseitig realisierter Sicherungstechnik minimieren soll. Grundgedanke des FFB-Konzepts ist es außerdem, die von den bisherigen Stellwerken wahrgenommenen Steuerungs- und Sicherungsaufgaben so zu verlagern, dass das klassische Stellwerk überflüssig wird. Die bisher im klassischen Stellwerk realisierten Funktionen: Verhindern einer gleichzeitigen Beanspruchung eines Gleisbereichs durch mehr als ein Fahrzeug, dadurch Ausschluss von Fahrzeugkollisionen. z.B. Flankenfahrten oder Frontalzusammenstöße (bisherige klassische Fahrstraßenlogik - sicherheitsrelevant), - Ausschließen von Entgleisungen aufgrund gestörter Fahrwegelemente (bisherige Stellelemente, z.B. Weichengruppen im Relaisstellwerk - sicherheitsrelevant) sowie - Bereitstellen der aktuellen veränderlichen Informationen aus dem Gleisnetz (Positionen der Züge, Status der Fahrwegelemente) zum Zwecke der Disposition (nicht sicherheitsrelevant) sollen durch FFB-Systemkomponenten ersetzt werden.

Olivier Leveque: "ETCS Implementation Handbook", 15. Mai 2008 (2008-05-15), Seiten 1-79, XP055100452, Paris, ISBN: 978-2-7 4-611499-9 offenbart Eigenschaften des Betriebs bei ETCS Level 0.

Benedikt Scheier: "Wirtschaftlichkeitsuntersuchungen von Eisenbahnsystemen anhand von Streckensimulationen am Beispiel einer Nebenstrecke", 16. Januar 2007 (2007-01-16), Seiten 1-85, XP55100093, Braunschweig offenbart eine Durchführung einer Wirtschaftlichkeitsuntersuchung mit Hilfe der Kopplung eines Eisenbahnbetriebsimulationstools und des Tools zur Wirtschaftlichkeitsberechnung soweit der Entwicklungsstand der Toolkopplung es gebietet. Untersucht wird eine der Realität nachempfundenen Nebenstrecke. Anhand der Ergebnisse dieser Untersuchung wird eine Empfehlung für einen wirtschaftlichen Betrieb in Abhängigkeit des Betriebsverfahrens und der LST -Ausrüstung bei gegebener Trassennachfrage gegeben. Auf Grundlage der Untersuchung erfolgt eine kritische Auseinandersetzung mit der Toolkopplung. Schwachstellen sowie mögliche Lösungsansätze werden aufgezeigt.

Die Aufgabe der Erfindung besteht darin, einen effizienten und flexiblen Ansatz zu schaffen, eine Sicherung eines Streckenabschnitts bereitzustellen.

Diese Aufgabe wird gemäß den Merkmalen der unabhängigen Ansprüche gelöst. Bevorzugte Ausführungsformen sind insbesondere den abhängigen Ansprüchen entnehmbar.

Zur Lösung der Aufgabe wird ein Verfahren zum Betrieb eines Schienenfahrzeugs gemäss Anspruch 1 angegeben.

Der Streckenabschnitt ist durch mindestens eine Balisengruppe (auch temporär) bestimmt, insbesondere sind an den (oder in der Nähe der) Grenzen des Streckenabschnitts jeweils Balisengruppen vorgesehen. Somit kann unter Berücksichtigung der Fahrtrichtung des Schienenfahrzeugs (das Schienenfahrzeug fährt in den Streckenabschnitt ein oder aus diesem heraus) von der jeweiligen Balisengruppe eine vorgegebene Information dem Schienenfahrzeug bereitgestellt werden. Auf diese Information kann abhängig von einem Zustand des Schienenfahrzeugs unterschiedlich reagiert werden. Befindet sich das Schienenfahrzeug beim Einfahren in den Streckenabschnitt beispielsweise nicht in ETCS Level 0, so kann die Zwangsbremsung veranlasst werden. Das Einfahren in den Streckenabschnitt kann z.B. durch die Balisengruppe signalisiert werden. Alternativ kann die Balisengruppe vorgeben, dass (bereits) ein ETCS Level 0 eingestellt sein muss und, falls dies nicht der Fall ist, wird das Schienenfahrzeug abgebremst.

Bei ETCS Level 0 wird das Schienenfahrzeug, insbesondere Triebfahrzeug, mit einer ETCS-Ausrüstung auf einer Strecke ohne in Betrieb befindlicher Zugsicherung eingesetzt. Die fahrzeugseitige Ausrüstung überwacht den Zug lediglich auf seine Höchstgeschwindigkeit. Der Triebfahrzeugführer fährt nach den Signalen der Strecke.

Ein Einfahren in den Streckenabschnitt ist somit nur möglich, wenn die Einfahr-Quittierung erfolgt ist oder (bereits) vorliegt. Diese Einfahr-Quittierung kann z.B. durch einen Triebfahrzeugführer durchgeführt werden nach Rücksprache mit der für den Streckenabschnitt verantwortlichen Person (einem Bauleiter für den Fall, dass der Streckenabschnitt ein Baufeld ist) .

Hierbei sei angemerkt, dass jede Balisengruppe je mindestens eine Balise aufweist. Die Balisen sind hierbei insbesondere punktuelle Datenübertragungseinrichtungen im Gleis, die beim Überfahren durch das Schienenfahrzeug vergleichbar einem Transponder Daten an das Schienenfahrzeug übertragen. Das Schienenfahrzeug empfängt diese Daten über eine (oder mehrere) Balisenantenne. Die Balisen können fest programmiert sein und stets die gleichen Daten bereitstellen oder es kann zwischen unterschiedlichen bereitzustellenden Daten umgeschaltet werden. Auch ist es möglich, dass die Balisen programmierbar ausgeführt sind und somit veränderliche Informationen bereitstellen.

Weiterhin sei angemerkt, dass die Zwangsbremsung einen beliebigen Bremsvorgang bis zum Stillstand oder bis zu einer vorgegebenen Geschwindigkeit oder bis zur Durchführung einer vorgegebenen Aktion (z.B. Unterbrechung der Bremsung, falls dies zulässig ist) umfassen kann. Auch kann die Zwangsbremsung Bremsvorgänge mit unterschiedlich starken Verzögerungen umfassen.

Ferner sei angemerkt, dass das Schienenfahrzeug z.B. gemäß ETSC Level 1, 2 oder 3 betrieben werden kann.

Die Sicherung des Streckenabschnitts, z.B. eines Baufeldes, in einem mit ETCS gesicherten Eisenbahn-Netzabschnitt weist insbesondere die folgenden Vorteile auf:
- Es wird ein Schutz an den Baufeldgrenzen gewährleistet vor einer nicht autorisierten Einfahrt eines Schienenfahrzeugs in das Baufeld. Damit werden wirksam das Baufeld selbst sowie ein Baupersonal im Gleis geschützt.
- Weiterhin vorgesehen ist ein Schutz an den Baufeldgrenzen vor einer nicht autorisierten Ausfahrt aus dem Baufeld. Hierdurch wird der an das Baufeld angrenzende Schienenverkehr geschützt.
- Insbesondere wird es möglich, gezielt die Ein-/Ausfahrt von Baufahrzeugen über die Baufeldgrenzen zu gestatten.
- Auch ist es möglich, einzelne Schienenfahrzeuge, insbesondere mit einem verkehrlichem Auftrag bzw. in Zugfahrt gemäß einem Fahrplan, zu autorisieren, das Baufeld zu durchfahren.

Hierbei sei angemerkt, dass das Schienenfahrzeug jedes auf einer Schiene bewegbare Fahrzeug umfassen kann.

Eine Weiterbildung ist es, dass von der mindestens einen Balisengruppe eine einzuhaltende Geschwindigkeit bereitgestellt wird.

Die Information der vorgegebenen Höchstgeschwindigkeit (d.h. der einzuhaltenden Geschwindigkeit) kann von der Balisengruppe am Eingang und/oder am Ausgang des Streckenabschnitts (mit jeweils unterschiedlichen Werten) bereitgestellt werden. Insbesondere können unterschiedliche Geschwindigkeiten bereitgestellt werden. Die einzuhaltende Geschwindigkeit wird beispielsweise dem Triebfahrzeugführer auf der Führerstandsanzeige dargestellt und von ihm (ggf. auch automatisch) eingestellt und/oder überwacht.

Eine andere Weiterbildung ist es, dass eine Aufforderung für die Einfahr-Quittierung insbesondere auf der Führerstandsanzeige des Schienenfahrzeugs angezeigt wird.

Insbesondere ist es eine Weiterbildung, dass die Einfahr-Quittierung nach Abstimmung mit einer für den Streckenabschnitt verantwortlichen Person durchgeführt wird.

Ferner ist es eine Weiterbildung, dass die Einfahr-Quittierung nicht erforderlich ist, sofern vor oder mit Einfahrt in den Streckenabschnitt ein Wechsel nach ETCS Level 0 erfolgt oder bereits erfolgt ist.

Im Rahmen einer zusätzlichen Weiterbildung ist der Streckenabschnitt von einer Zentrale als belegt gekennzeichnet.

In dem belegten Streckenabschnitt ist von der Zentrale, z.B. einem Stellwerk und/oder einer ETCS-Streckenzentrale, höchstens Sichtfahrt des Schienenfahrzeugs erlaubt. Die Verantwortung darüber, ob in dem belegten Streckenabschnitt überhaupt ein Schienenfahrzeug fahren darf, liegt vor Ort bei der dafür verantwortlichen Person, z.B. dem für das Baufeld verantwortlichen Bauleiter.

Eine nächste Weiterbildung besteht darin, dass bei Ausfahrt aus dem Streckenabschnitt eine Ausfahr-Quittierung erfolgt, ansonsten wird mittels der mindestens einen Balisengruppe eine Zwangsbremsung des Schienenfahrzeugs durchgeführt.

Eine Ausgestaltung ist es, dass eine Aufforderung für die Ausfahr-Quittierung insbesondere auf der Führerstandsanzeige des Schienenfahrzeugs angezeigt wird.

Eine nächste Ausführungsform besteht darin, dass die Ausfahr-Quittierung in Abstimmung mit einer Fahrdienstleitung durchgeführt wird.

Eine weitere Ausgestaltung ist es, dass die Ausfahr-Quittierung mittels Betätigung einer Override-Taste durchgeführt wird.

Die Ausführungen betreffend das Verfahren gelten für die anderen Anspruchskategorien entsprechend.

Die vorstehend genannte Aufgabe wird auch gelöst anhand einer ETCS-Streckenausrüstung gemäss Anspruch 11.

Eine Ausgestaltung ist es, dass je eine Balisengruppe an den Grenzen oder in der Nähe der Grenzen des Streckenabschnitts angeordnet ist.

Somit kann der Streckenabschnitt mittels der Balisen bestimmt sein. Innerhalb des Streckenabschnitts ist eine mit dem Streckenabschnitt betraute Person, z.B. besagter Bauleiter, für das Schienenfahrzeug verantwortlich. Außerhalb des Streckenabschnitts liegt die Verantwortung bei einer Zentrale bzw. bei einem Fahrdienstleiter in einer Zentrale.

Eine andere Ausgestaltung besteht darin, dass die mindestens eine Balisengruppe abdeckbar ausgeführt ist.

Beispielsweise kann die mindestens eine Balisengruppe mit mindestens einem Blech abgedeckt werden. Somit ist es möglich, dass Schienenfahrzeuge z.B. durch den Streckenabschnitt fahren können. Das Abdecken der mindestens einen Balisengruppe obliegt dem Verantwortungsbereich der für den Streckenabschnitt verantwortlichen Person.

Auch wird die vorstehend genannte Aufgabe gelöst mittels eines Schienenfahrzeugs gemäss Anspruch 14.

Die hier vorgestellte Lösung umfasst ferner ein Computerprogrammprodukt, das direkt in einen Speicher eines digitalen Computers ladbar ist, umfassend Programmcodeteile, die dazu geeignet sind, Schritte des hier beschriebenen Verfahrens durchzuführen.

Weiterhin wird das oben genannte Problem gelöst mittels eines computerlesbaren Speichermediums, z.B. eines beliebigen Speichers, umfassend von einem Computer ausführbare Anweisungen (z.B. in Form von Programmcode), die dazu geeignet sind, dass der Computer Schritte des hier beschriebenen Verfahrens durchführt.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden schematischen Beschreibung von Ausführungsbeispielen, die im Zusammenhang mit den Zeichnungen näher erläutert werden. Dabei können zur Übersichtlichkeit gleiche oder gleichwirkende Elemente mit gleichen Bezugszeichen versehen sein.

Es zeigen:
- Fig.1: eine Skizze einer schematischen Anordnung mit einer Bahnstrecke, die einen Streckenabschnitt (z.B. ein Baufeld) aufweist, für das ein Bauleiter verantwortlich ist, in dessen Kontrolle gestellt ist, ob ein Schienenfahrzeug in den Streckenabschnitt einfährt;
- Fig.2: ein schematisches Ablaufdiagramm mit Schritten der hier vorgestellten Lösung zur Kontrolle der Einfahrt eines Schienenfahrzeugs in einen Streckenabschnitt
- Fig.3: ein Flussdiagramm mit einem zu Fig.2 ähnlichen Ablauf betreffend die Ausfahrt des Schienenfahrzeugs aus dem Streckenabschnitt.

Es wird insbesondere vorgeschlagen, einen Streckenabschnitt, z.B. ein Baufeld, technisch zu sichern mittels mindestens einer ERTMS/ETCS Balisengruppe, die von einer verantwortlichen Person, z.B. einem Bauleiter, temporär an den Grenzen des Streckenabschnitts, z.B. den Baufeldgrenzen, nach Übernahme der Verantwortung für diesen Streckenabschnitt verlegt werden.

Die nachfolgenden Ausführungen beziehen sich beispielhaft auf den Bauabschnitt (als Beispiel für einen Streckenabschnitt) und den Bauleiter (als Beispiel für eine für den Streckenabschnitt verantwortliche Person). Entsprechend sind andere Verantwortlichkeiten bzw. Streckenabschnitte möglich.

Fig.1 zeigt eine Skizze einer schematischen Anordnung mit einer Bahnstrecke 101 (mit Blick von oben auf die Bahnstrecke), die einen Streckenabschnitt 102 (z.B. ein Baufeld) aufweist, für das ein Bauleiter verantwortlich ist. Der Bauleiter bringt an den Grenzen des Streckenabschnitts 102 temporäre Balisengruppen 103 bis 105 an. Fig.1 zeigt weiterhin ein Schienenfahrzeug 106, das in einer Richtung 107 auf den Streckenabschnitt 102 und die Balisengruppe 103 zufährt.

Die Balisengruppen 103 bis 105 enthalten in Einfahrtrichtung in den Streckenabschnitt 102 ein ETCS-Kommando zum (unverzüglichen) Wechsel nach ETCS Level 0. Die (temporär angebrachten) Balisengruppen 103 bis 105 können von dem ETCS-überwachten Schienenfahrzeug 106 in Einfahrtrichtung in den Streckenabschnitt 102 nur passiert werden, wenn der Triebfahrzeugführer - nach Abstimmung mit dem Bauleiter - eine Einfahr-Quittierung durchführt. Andernfalls erfolgt eine Zwangsbremsung nach Auswertung der von der Balisengruppe bereitgestellten Information. Nimmt der Triebfahrzeugführer (bei Einfahrt in den Streckenabschnitt 102) vor dem Überfahren der Balisengruppe 103 bis 105 einen Wechsel in den ETCS Level 0 vor, so wird vorzugsweise keine Zwangsbremsung des Schienenfahrzeugs 106 durchgeführt.

Optional kann die Balisengruppe 103 bis 105 auch eine Geschwindigkeitsbeschränkung bereitstellen, die z.B. im ETCS Level 0 überwacht wird.

Die Balisengruppen 103 bis 105 enthalten in Ausfahrtrichtung aus dem Streckenabschnitt 102 vorzugsweise ein ETCS-Kommando zum (unverzüglichen) Wechsel in den ETCS Level für den regulären Betrieb (Level 1 oder 2). Die Balisengruppen 103 bis 105 können von einem ETCS-überwachten Zug im Level 0 in Ausfahrtrichtung nur passiert werden, wenn der Triebfahrzeugführer - nach Abstimmung mit dem für den Streckenabschnitt verantwortlichen Fahrdienstleiter (der für die Strecke jenseits des Baufelds verantwortlich ist) - die sogenannte ETCS Override-Funktion auf dem Schienenfahrzeug aktiviert und/oder die ETCS-Streckeneinrichtung eine Fahrterlaubnis erteilt. Andernfalls erfolgt eine Zwangsbremsung nach Auswertung der von der Balisengruppe 103 bis 105 bereitgestellten Information. Es wird somit verhindert, dass das Schienenfahrzeug aus dem Baufeld ohne Durchführung einer vorherigen Ausfahr-Quittierung in die normale Strecke fährt. Dies ist auch deshalb von Bedeutung, weil die Verantwortlichkeit für das Schienenfahrzeug, wenn es wieder auf der normalen Strecke (außerhalb des Streckenabschnitts 102) fährt, von dem Bauleiter auf den Fahrdienstleiter bzw. die ETCS-Streckeneinrichtung übergehen muss und ein solcher Übergang der Verantwortung allen Beteiligten bekannt und klar geregelt sein sollte.

Geschwindigkeitsbeschränkungen des Streckenabschnitts können nach Ausfahrt aus dem Streckenabschnitt bei Bedarf aufgehoben werden.

Mittels Abdecken der temporären ETCS Balisengruppen kann z.B. ein Bauleiter nach Räumung des Baufeldes bei Bedarf und in Abstimmung mit einem Fahrdienstleiter einzelne Zugfahrten durch seinen Verantwortungsbereich zulassen.

Die hier vorgeschlagene technische Sicherungsmaßnahme kann mit folgenden Mitteln betrieblich unterstützt werden:
(a) Zur technischen Unterstützung seiner Verantwortungsübernahme löst der Bauleiter vor Ort eine Gleisbelegung für die Meldeabschnitte aus, in denen das Baufeld liegt.
(b) Zur betrieblichen Sicherung des Baufeldes vor dem Einbringen der temporären Balisengruppen und zur Markierung der Baufeldgrenze für den Triebfahrzeugführer wird eine temporäre Haltsignal-Tafel für beide Fahrtrichtungen an den Baufeldgrenzen aufgestellt. Diese Tafeln können für die Dauer eines autorisierten Passierens einer Zugfahrt nach Abdecken der temporären Balisengruppen entfernt werden.
(c) Zur Autorisierung der Einfahrt in das Baufeld durch den Bauleiter per Sprachverbindung ist z.B. eine Telefonnummer für die Sprachverbindung zum Bauleiter auf der Haltsignal-Tafel in Einfahrtrichtung verzeichnet. Vorzugsweise darf nur nach Autorisierung des zuständigen Bauleiters der Triebfahrzeugführer des Schienenfahrzeugs, z.B. Baufahrzeugs, nach ETCS Level 0 wechseln und in das Baufeld einfahren.

Die hier vorgeschlagene Lösung umfasst eine Zugstop-Funktion bei Wechsel des ETCS Levels ohne vorherige Autorisierung zur Sicherung von Baufeldgrenzen unter Verwendung von temporären Balisengruppen, ("unlinked balise groups"), die der Bauleiter in eigener Verantwortung vor Ort zur Sicherung des Baufeldes verlegt. Diese Lösung ist gleichermaßen auf Streckenabschnitte (Eisenbahn-Netzabschnitte) anwendbar, die für ETCS Level 1 oder Level 2 ausgerüstet sind.

Weiterhin kann die Verantwortungsübernahme des Bauleiters für ein Baufeld durch eine Gleisbelegung der Meldeabschnitte, in denen das Baufeld liegt, technisch im Signalsystem hinterlegt werden. Reguläre Zugfahrten in Verantwortung des Fahrdienstleiters sind damit für diese Meldeabschnitte ausgeschlossen. Gegenüber einer vollständigen Sperrung des Fahrbetriebs sind jedoch vom Bauleiter autorisierte einzelne Zugfahrten durch das Baufeld möglich.

Auch kann das Abdecken der temporären Balisengruppen an den Baufeldgrenzen genutzt werden, um eine vom Bauleiter vorbereitete und autorisierte einzelne Zugfahrt durch das Baufeld zu ermöglichen.

Fig.2 zeigt ein schematisches Ablaufdiagramm mit Schritten der hier vorgestellten Lösung zur Kontrolle der Einfahrt eines Schienenfahrzeugs in einen Streckenabschnitt.

In einem Schritt 201 wird die Verantwortung für einen Streckenabschnitt an eine verantwortliche Person vor Ort übergeben. Die Zentrale bzw. der Fahrdienstleiter kennzeichnet den Streckenabschnitt als belegt. Damit ist nach Abstimmung zwischen verantwortlicher Person vor Ort und Fahrdienstleiter höchstens Sichtfahrt in dem Streckenabschnitt zulässig. Jede weitere Regelung des Streckenabschnitts unterliegt dem Verantwortlichen vor Ort.

In einem Schritt 202 wird der Streckenabschnitt vor Ort mit einer Tafel versehen, die anzeigt, dass eine Weiterfahrt nur nach vorheriger Abstimmung mit dem Verantwortlichen zulässig ist; zusätzlich werden temporär Balisengruppen an den Grenzen des Streckenabschnitts angebracht.

In einem Schritt 203 wird geprüft, ob ein Schienenfahrzeug in den Streckenabschnitt einfährt, ohne vorher eine Genehmigung von der verantwortlichen Person erfragt zu haben. Eine solche Prüfung kann z.B. dadurch stattfinden, dass das Schienenfahrzeug im falschen ETCS Level und/oder ohne eine Quittierung durchgeführt zu haben die Balisengruppe überfährt. Dann wird in einem Schritt 204 eine Zwangsbremsung des Schienenfahrzeugs durchgeführt. Eine Weiterfahrt ist nur nach Kontaktierung der verantwortlichen Person möglich.

Hat jedoch z.B. der Triebfahrzeugführer die verantwortliche Person kontaktiert, eine Genehmigung zur Einfahrt in den Streckenabschnitt erhalten und die Quittierung durchgeführt, so kann er die Balisengruppe überfahren ohne dass eine Zwangsbremsung durchgeführt wird (vgl. Schritt 205). Beispielsweise kann die Quittierung darin bestehen, dass der Triebfahrzeugführer nach Kontaktierung der verantwortlichen Person einen ETCS Level 0 einstellt, der bei Überfahren der Balisengruppe keinen Verstoß erkennen lässt und daher nicht zu einer Zwangsbremsung führt.

Somit stellt der hier vorgeschlagene Mechanismus eine Absicherung dar dergestalt, dass ohne vorherige Klärung, ob ein Einfahren in den Streckenabschnitt gestattet ist, eine solche möglicherweise unerlaubte Einfahrt automatisch eine Zwangsbremsung des Schienenfahrzeugs auslöst.

Fig.3 zeigt ein Flussdiagramm mit einem zu Fig.2 ähnlichen Ablauf betreffend die Ausfahrt des Schienenfahrzeugs aus dem Streckenabschnitt. Die zu Fig.2 beschriebenen Voraussetzungen gemäß den Schritten 201 und 202 sind identisch, der Streckenabschnitt ist unter der Aufsicht eines Verantwortlichen vor Ort, temporäre Balisengruppen sind auch in Ausfahrrichtung an der Grenze des Streckenabschnitts vorgesehen. Vor der Ausfahrt aus dem Streckenabschnitt ist die Genehmigung einer Zentrale und/oder eines Fahrdienstleiters einzuholen. Optional ist die für den Streckenabschnitt verantwortliche Person zu informieren, dass (bzw. wenn) das Schienenfahrzeug den Streckenabschnitt verlässt.

In einem Schritt 301 wird bei Überfahren der Balisengruppe in Richtung aus dem Streckenabschnitt geprüft, ob eine Ausfahr-Quittierung erfolgt ist. Falls dies nicht der Fall ist, wird in einem Schritt 302 eine Zwangsbremsung des Schienenfahrzeugs durchgeführt, im anderen Fall wird in einem Schritt 303 keine Zwangsbremsung durchgeführt, das Schienenfahrzeug kann außerhalb des Streckenabschnitts weiterfahren.

Beispielsweise kann die Überprüfung so realisiert sein, dass der Triebfahrzeugführer zum Ausfahren aus dem Streckenabschnitt eine Override-Taste betätigen muss. Diese Override-Taste darf er nur betätigen nach vorheriger Rücksprache und auf Genehmigung des Fahrdienstleiters bzw. der Zentrale. Überfährt das Schienenfahrzeug die Balisengruppe in Richtung aus dem Streckenabschnitt, ohne dass die Override-Taste gedrückt ist/wurde, so erfolgt die Zwangsbremsung (entsprechend kann im anderen Fall die Fahrt fortgesetzt werden). Somit entspricht die Betätigung der Override-Taste beispielhaft einer Ausfahr-Quittierung, deren Vorliegen bei Überfahren der Balisengruppe geprüft werden kann.

Obwohl die Erfindung im Detail durch das mindestens eine gezeigte Ausführungsbeispiel näher illustriert und beschrieben wurde, so ist die Erfindung nicht darauf eingeschränkt und andere Variationen können vom Fachmann hieraus abgeleitet werden, ohne den Schutzumfang der Erfindung zu verlassen.

### Bezugszeichenliste

- 101: Bahnstrecke
- 102: Streckenabschnitt (z.B. Baufeld) unter der Kontrolle einer verantwortlichen Person (z.B. einem Bauleiter) vor Ort
- 103-105: Balisengruppe
- 106: Schienenfahrzeug
- 107: Fahrtrichtung
- 201-205: Schritte eines Verfahrens zum Betrieb eines Schienenfahrzeugs, das ein einen Streckenabschnitt, z.B. ein Baufeld, einfährt
- 301-303: Schritte eines Verfahrens zum Betrieb eines Schienenfahrzeugs, das den Streckenabschnitt, z.B. das Baufeld, verlässt

## Patentansprüche

1. Verfahren zum Betrieb eines Schienenfahrzeugs (106),
- bei dem anhand mindestens einer Balisengruppe (103-105) ein Streckenabschnitt (102) bestimmt ist,
- bei dem eine Einfahrt in diesen Streckenabschnitt (102) nur erfolgt, wenn eine Einfahr-Quittierung vorliegt, ansonsten wird mittels der mindestens einen Balisengruppe (103-105) eine Zwangsbremsung des Schienenfahrzeugs veranlasst (203-205), und
- bei dem die Einfahr-Quittierung einen Wechsel des Schienenfahrzeugs nach ETCS Level 0 bewirkt oder bestätigt.

2. Verfahren nach Anspruch 1, bei dem von der mindestens einen Balisengruppe (103-105) eine einzuhaltende Geschwindigkeit bereitgestellt wird.

3. Verfahren nach einem der vorhergehenden Ansprüche, bei dem eine Aufforderung für die Einfahr-Quittierung insbesondere auf der Führerstandsanzeige des Schienenfahrzeugs angezeigt wird.

4. Verfahren nach einem der vorhergehenden Ansprüche, bei dem die Einfahr-Quittierung nach Abstimmung mit einer für den Streckenabschnitt (102) verantwortlichen Person durchgeführt wird.

5. Verfahren nach einem der vorhergehenden Ansprüche, bei dem die Einfahr-Quittierung nicht erforderlich ist, sofern vor oder mit Einfahrt in den Streckenabschnitt (102) ein Wechsel nach ETCS Level 0 erfolgt oder bereits erfolgt ist.

6. Verfahren nach einem der vorhergehenden Ansprüche, bei dem der Streckenabschnitt (102) von einer Zentrale als belegt gekennzeichnet ist (201).

7. Verfahren nach einem der vorhergehenden Ansprüche, bei dem bei Ausfahrt aus dem Streckenabschnitt (102) eine Ausfahr-Quittierung erfolgt, ansonsten wird mittels der mindestens einen Balisengruppe (103-105) eine Zwangsbremsung des Schienenfahrzeugs (106) durchgeführt (301-303) .

8. Verfahren nach Anspruch 7, bei dem eine Aufforderung für die Ausfahr-Quittierung insbesondere auf der Führerstandsanzeige des Schienenfahrzeugs angezeigt wird.

9. Verfahren nach einem der Ansprüche 7 oder 8, bei dem die Ausfahr-Quittierung in Abstimmung mit einer Fahrdienstleitung durchgeführt wird.

10. Verfahren nach einem der Ansprüche 7 bis 9, bei dem die Ausfahr-Quittierung mittels Betätigung einer Override-Taste durchgeführt wird.

11. ETCS-Streckenausrüstung
- mit mindestens einer Balisengruppe (103-105), anhand derer ein Streckenabschnitt (102) bestimmt ist,
- wobei eine Einfahrt in diesen Streckenabschnitt (102) nur erfolgt, wenn eine Einfahr-Quittierung vorliegt und mittels der mindestens einen Balisengruppe (103-105) eine Zwangsbremsung des Schienenfahrzeugs veranlasst wird, falls keine Einfahr-Quittierung vorliegt, und
- wobei durch die Einfahr-Quittierung ein Wechsel des Schienenfahrzeugs nach ETCS Level 0 erfolgt oder bereits erfolgt ist.

12. ETCS-Streckenausrüstung nach Anspruch 11, bei der je eine Balisengruppe (103-105) an den Grenzen oder in der Nähe der Grenzen des Streckenabschnitts (102) angeordnet ist.

13. ETCS-Streckenausrüstung nach einem der Ansprüche 11 oder 12, bei der die mindestens eine Balisengruppe (103-105) abdeckbar ausgeführt ist.

14. Schienenfahrzeug mit einer Verarbeitungseinheit, die derart eingerichtet ist, dass
- eine Einfahrt in einen Streckenabschnitt (102) nur erfolgt, wenn eine Einfahr-Quittierung vorliegt und mittels einer Balisengruppe (103-105) eine Zwangsbremsung des Schienenfahrzeugs durchgeführt wird, sofern keine Einfahr-Quittierung vorliegt,
- wobei die Balisengruppe (103-105) ein Teil von mindestens einer Balisengruppe (103-105) ist, anhand derer dieser Streckenabschnitt (102) bestimmt ist, und
- wobei durch die Einfahr-Quittierung ein Wechsel des Schienenfahrzeugs nach ETCS Level 0 erfolgt oder bereits erfolgt ist.

## Claims

1. Method for operating a rail vehicle (106),
- with which a section of track (102) is determined using at least one balise group (103-105),
- with which entering said section of track (102) is only carried out if there is an entry permit, otherwise emergency braking of the rail vehicle will be caused (203-205) by means of the at least one balise group (103-105), and
- with which the entry acknowledgement causes or confirms a change of the rail vehicle according to ETCS Level 0.

2. Method according to Claim 1, with which a speed to be maintained is provided by the at least one balise group (103-105).

3. Method according to any one of the preceding claims, with which a request for the entry acknowledgement is displayed in particular on the cab display of the rail vehicle.

4. Method according to any one of the preceding claims, with which the entry acknowledgement is carried out following coordination with a person responsible for the section of track (102).

5. Method according to any one of the preceding claims, with which the entry acknowledgement is not necessary if a change according to ETCS Level 0 is carried out or has already been carried out prior to or on entry into the section of track (102).

6. Method according to any one of the preceding claims, with which the section of track (102) is characterized (201) by a central station as occupied.

7. Method according to any one of the preceding claims, with which on exiting the section of track (102) an exit acknowledgement is carried out, otherwise emergency braking of the rail vehicle (106) is carried out (301-303) by means of the at least one balise group (103-105) .

8. Method according to Claim 7, with which a request for the exit acknowledgement is displayed in particular on the cab display of the rail vehicle.

9. Method according to any one of Claims 7 or 8, with which the exit acknowledgement is carried out in coordination with a rail service control room.

10. Method according to any one of Claims 7 through 9, with which the exit acknowledgement is carried out by operating an override button.

11. ETCS trackside equipment
- with at least one balise group (103-105), whereby a section of track (102) is determined,
- wherein entry into said section of track (102) is only carried out if there is an entry acknowledgement, and emergency braking of the rail vehicle is caused by means of the at least one balise group (103-105) if there is no entry acknowledgement, and
- wherein a change of the rail vehicle according to ETCS Level 0 is carried out or has already been carried out due to the entry acknowledgement.

12. ETCS trackside equipment according to Claim 11, with which there is a balise group (103-105) disposed on each boundary of or in the vicinity of each boundary of the section of track (102).

13. ETCS trackside equipment according to any one of Claims 11 or 12, with which the at least one balise group (103-105) is designed to be coverable.

14. Rail vehicle with a processing unit that is designed such that
- entry into a section of track (102) is only carried out if there is an entry acknowledgement, and emergency braking of the rail vehicle is carried out by means of a balise group (103-105) if there is no entry acknowledgement,
- wherein the balise group (103-105) is a part of at least one balise group (103-105), whereby said section of track (102) is determined, and
- wherein a change of the rail vehicle according to ETCS Level 0 is carried out or has already been carried out due to the entry acknowledgement.

## Revendications

1. Procédé d'exploitation d'un véhicule ferroviaire (106),
- dans lequel un tronçon de voie (102) est défini à l'aide d'au moins un groupe de balises (103 à 105),
- dans lequel un accès audit tronçon de voie (102) n'intervient que lorsqu'il existe une confirmation d'accès, sans quoi un arrêt automatique du véhicule ferroviaire est provoqué (203 à 205) au moyen du au moins un groupe de balises (103 à 105), et
- dans lequel la confirmation d'accès entraîne ou confirme un changement du véhicule ferroviaire vers le niveau ETCS 0.

2. Procédé selon la revendication 1, dans lequel une vitesse à respecter est fournie par le au moins un groupe de balises (103 à 105).

3. Procédé selon l'une quelconque des revendications précédentes, dans lequel une demande de la confirmation d'accès est indiquée en particulier sur l'affichage cabine du véhicule ferroviaire.

4. Procédé selon l'une quelconque des revendications précédentes, dans lequel la confirmation d'accès est mise en oeuvre après accord avec une personne responsable du tronçon de voie (102).

5. Procédé selon l'une quelconque des revendications précédentes, dans lequel la confirmation d'accès n'est pas nécessaire dans la mesure où un changement vers le niveau ETCS 0 intervient ou est déjà intervenu avant ou lors de l'accès au tronçon de voie (102).

6. Procédé selon l'une quelconque des revendications précédentes, dans lequel le tronçon de voie (102) est désigné (201) par une centrale comme étant occupé.

7. Procédé selon l'une quelconque des revendications précédentes, dans lequel une confirmation de sortie intervient à la sortie du tronçon de voie (102), sans quoi un arrêt automatique du véhicule ferroviaire (106) est mis en oeuvre (301 à 303) au moyen du au moins un groupe de balises (103 à 105).

8. Procédé selon la revendication 7, dans lequel une demande de la confirmation de sortie est indiquée en particulier sur l'affichage cabine du véhicule ferroviaire.

9. Procédé selon la revendication 7 ou 8, dans lequel la confirmation de sortie est mise en oeuvre en accord avec une instance de gestion du service conduite-exploitation.

10. Procédé selon l'une quelconque des revendications 7 à 9, dans lequel la confirmation de sortie est mise en oeuvre au moyen d'un actionnement d'une touche de neutralisation.

11. Équipement de voie ETCS
- comportant au moins un groupe de balises (103 à 105) à l'aide duquel est défini un tronçon de voie (102),
- dans lequel un accès audit tronçon de voie (102) n'intervient que lorsqu'il existe une confirmation d'accès, et un arrêt automatique du véhicule ferroviaire est provoqué au moyen du au moins un groupe de balises (103 à 305) s'il n'existe pas de confirmation d'accès, et
- dans lequel un changement du véhicule ferroviaire vers le niveau ETCS 0 intervient ou est déjà intervenu du fait de la confirmation d'accès.

12. Équipement de voie ETCS selon la revendication 11, dans lequel chaque groupe de balises (103 à 105) est agencé au niveau des limites ou à proximité des limites du tronçon de voie (102).

13. Équipement de voie ETCS selon la revendication 11 ou 12, dans lequel le au moins un groupe de balises (103 à 305) est réalisé de manière à pouvoir être masqué.

14. Véhicule ferroviaire muni d'une unité de traitement qui est conçue de manière à ce que
- un accès au tronçon de voie (102) n'intervienne que lorsqu'il existe une confirmation d'accès et un arrêt automatique du véhicule ferroviaire soit mis en oeuvre au moyen d'un groupe de balises (103 à 105) dans la mesure où il n'existe pas de confirmation d'accès,
- dans lequel le groupe de balises (103 à 105) représente une partie d'au moins un groupe de balises (103 à 105) à l'aide duquel est défini ledit tronçon de voie (102), et
- dans lequel un changement du véhicule ferroviaire vers le niveau ETCS 0 intervient ou est déjà intervenu du fait de la confirmation d'accès.
